# EUROPÄISCHE PATENTSCHRIFT

(11) **EP 0 267 388 B1**
(45) Veröffentlichungstag und Bekanntmachung des Hinweises auf die Patenterteilung: **23.01.1991**
(21) Anmeldenummer: 87113448.2
(22) Anmeldetag: 15.09.1987
(51) Int. Cl.: E01H 5/09

(54) **Schneeschleuder mit Zuführeinrichtungen**
Rotary snow plough with a feeding device
Chasse-neige rotatif avec dispositif d'amenée

(30) Priorität: 10.11.1986 DE 3638283
(43) Veröffentlichungstag der Anmeldung: 18.05.1988
(73) Patentinhaber: ING. ALFRED SCHMIDT GMBH, D-79837 St Blasien (DE)
(72) Erfinder: Gruber, Franz, A-1030 Wien (AT)
(74) Vertreter: Grättinger, Günter

(56) Entgegenhaltungen:
- CH-A- 309 121
- DE-B- 2 721 411

## Beschreibung

Die Erfindung betrifft eine Schneeschleuder, insbesondere für hohe Räumleistung, mit zwei beidseits des Schleuderrads und in Räumrichtung vor dem Schleuderradgehäuse angeordneten, um vertikale Achsen gegenläufig umlaufend angetriebenen Zuführeinrichtungen, welche jeweils an ihren Außenseiten ganz oder teilweise durch ein Abweisblech abgedeckt sind, welches die Zuführeinrichtung eng umschließt.

Eine Schneeschleuder mit derartigen Zuführeinrichtungen ist aus der DE-B-27 21 411 bekannt. Dort bestehen die Zuführeinrichtungen aus Zubringerschnecken, welche um vertikale Achsen derart rotieren, daß der seitlich erfaßte Schnee vor das Schleuderrad, geworfen wird. Derartige Zubringerschnecken erfordern einen Leistungsbedarf, welcher der Energie sowohl für das seitliche Versetzen als auch für das der Schneckenform entsprechende Anheben des erfaßten Schnees entspricht. Bei nicht trockenem Schnee kommt es häufig zu einem unerwünschten Festsetzen des Schnees auf den Flanken der Zubringerschnecke, wodurch deren Wirkungsgrad vermindert wird. Dies gilt auch für sehr leichten, pulvrigen Schnee, welcher durch die Zubringerschnecken teilweise verwirbelt, somit nicht auf direktem Wege der Schneeschleuder zugeführt wird.

Als Zuführeinrichtungen für eine Schneeschleuder sind ferner um vertikale Achsen rotierende Trommeln bekannt, an deren Oberfläche kurze Frässchaufeln abstehen (CH-A-309 121). Mit dieser bekannten Einrichtung soll die sonst hohe Vorschubkraft beim Einsatz der Schneeschleuder in hartem Schnee herabgesetzt werden, wobei die Zuführeinrichtungen hauptsächlich als Fräsorgane wirken, welche keinen nennenswerten Beitrag für den Transport des Schnees vor das Schleuderrad leisten.

Der vorliegenden Erfindung liegt die Aufgabe zugrunde, bei einer gattungsgemäßen Schneeschleuder Zuführeinrichtungen energiesparend aber mit hohem Schluckvermögen für hohe Räumgeschwindigkeiten auszugestalten, wobei insbesondere an einen Einsatz auf Flugplätzen gedacht ist.

Diese Aufgabe wird erfindungsgemäß dadurch gelöst, daß die Zuführeinrichtung im wesentlichen aus einem käfigartigen Rotor mit längs Mantellinien über den Umfang verteilt angeordneten Wurfblättern besteht, wobei auch die Wurfblätter um vertikale Achsen umlaufend angetrieben sind und zwar in einem zur jeweiligen Zuführeinrichtung entgegengesetzten Drehsinn.

Mit einer derartigen Zuführeinrichtung wird der von den Wurfblättern erfaßte Schnee nicht mehr angehoben sondern nur noch vor das Schleuderrad geworfen, wodurch der Energieaufwand für den Schneetransport vermindert wird. Dadurch, daß die Wurfblätter rotieren, aber auch in Folge ihrer vertikalen Oberfläche wird ein Festsetzen des Schnees an den Wurfblättern zuverlässig vermieden. Das Ergebnis ist eine Schneeschleuder, deren Schluckvermögen infolge der effizienten Unterstützung durch die beiden Zuführeinrichtungen zu einem sehr hohen Grad nutzbar ist.

Die Wirkung der Zuführeinrichtungen wird noch unterstützt durch den nach vorne über die Zuführeinrichtungen hinaus verlängerten Schleudervorbau, der beidseitig in Art eines Zuführpflugs ausgebildet ist, wobei die Zuführeinrichtungen in dessen Scharfläche integriert sind, teilweise aber darüber hinausragen, in der Draufsicht gesehen etwa über den halben Umfang. Zur Seite hin, nämlich soweit die Zuführeinrichtungen hinter die Scharfläche einschneiden sind die Zuführeinrichtungen eng umhüllt durch Abweisbleche, die einen seitlichen oder rückwärtigen Schneeaustritt verhindern.

Eine bevorzugte Ausführungsform sieht vor, daß die Wurfblätter während einer Umdrehung der Zuführeinrichtung nur eine halbe Umdrehung machen, wobei die Wurfblätter in ihrer vordersten Drehlage etwa parallel zur Räumrichtung ausgerichtet sind. Auf diese Weise gelingt es einerseits ein optimales Einstechen der Wurfblätter in den innerhalb des Gehäusevorbaus angesammelten Schnee zu erzielen; andererseits ergibt sich dabei ein optimaler Abwurfwinkel in Richtung auf die vertikale Mittelachse der Schneeschleuder, wobei die Wurfblätter in der Auswurfposition etwa einen Winkel von 45° zur Räumrichtung einnehmen. Die Eigenrotation der Wurfblätter wirkt sich dabei so aus, daß bei einer Vierteldrehung der Zuführeinrichtung die Drehlage der Wurfblätter, verglichen mit festen, radial ausgerichteten Wurfblättern um die Hälfte, also 45 Winkelgrade zurückbleibt.

In Rahmen der Erfindung ist wesentlich, daß die Wurfblätter nicht die gesamte innerhalb der Hüllfläche der Zuführeinrichtung zur Verfügung stehende Breite einnehmen. Hierzu sieht die Erfindung vor, daß die Breite der Wurfblätter, welche den Durchmesser ihrer Hüllfläche bestimmt, zwischen ¹/₃ und % des Radius der Hüllfläche der Zuführeinrichtung beträgt. In einer bevorzugten Ausführungsform liegt die Breite näher bei Y3.

Zweckmäßigerweise ist vorgesehen, daß jede Zuführeinrichtung vier Wurfblätter mit gegenseitigem Abstand entsprechend 45 Winkelgraden aufweist. Diese Zahl von vier Wurfblättern ist bei einer Drehzahl der Zuführeinrichtung in der Größenordnung von mehr als 500 Umdrehungen pro Minute ausreichend.

Der Antrieb für die Wurfblätter erfolgt bevorzugt mittels eines Abtriebs von der zugeordneten Zuführeinrichtung. Während der Antrieb für die Zuführeinrichtung zweckmäßig am oberen Ende einer zentralen Antriebswelle angreift kann der Abtrieb auf die Drehwellen der Wurfblätter am oberen oder unteren Ende einer Drehwelle angreifen. Im Fall eines Ketten- oder Riementriebs, wobei eine Kette bzw. ein Riemen für den Antrieb eines oder zweier Wurfblätter vorgesehen ist, ist der bevorzugte Ort für die Anordnung des Abtriebs das obere, von der Schneeunterlage entfernte Ende der Drehwellen. Ist hingegen der Abtrieb als Planetengetriebe ausgebildet, so ist dieses bevorzugt am unteren Ende der Drehwellen angeordnet. Ein derartiges Planetengetriebe ist bevorzugt in einem mit der Zuführeinrichtung rotierenden Getriebekasten angeordnet.

Im folgenden wird ein Ausführungsbeispiel der Erfindung anhand der Zeichnung erläutert.

### Es zeigt

Fig. 1 eine Frontansicht der Schneeschleuder
Fig. 2 eine Draufsicht auf den Gehäusevorbau der Schneeschleuder
Fig. 3 eine schematische Darstellung eines Riementriebs für die Wurfblätter der Zuführeinrichtung
Fig. 4 eine schematische Darstellung eines Planetengetriebes für die Wurfblätter der Zuführeinrichtung und
Fig. 5 einen vertikalen Aufriß einer Zuführeinrichtung mit Planetengetriebe.

Fig. 1 zeigt die Vorderansicht eines in enem Gehäuse (1) angeordneten Schleuderrads (2) einer Schneeschleuder für den frontseitigen Anbau an ein (nicht gezeichnetes) Trägerfahrzeug. Eine den frontseitigen Abschluß des Gehäuses (1) bildende Gehäuseschürze (3) ist seitlich bis auf schmale vertikale Stirnflächen (4) in Art von beidseitigen Zuführschneepflügen mit einer nach innen gewandten Scharfläche (5) nach vorne gezogen. Seitlich überschneidend mit der Öffnung (6) für das Schleuderrad (2) und nahe vor der Öffnung (6) sind an beiden Seiten des Schleuderrads (2) Zuführeinrichtungen (7) vorgesehen, welche mit einem Teil ihres Umfangs in die Scharfläche (5) hineinragen, wo sie nach außen bzw. rückwärts eng von Abweisblechen (8) (vgl. Fig. 2) eingehüllt sind. Die Vorderkante (9) der Abweisbleche (8) verläuft von unten nach oben zunehmend nach außen unter Ausbildung eines Knicks (10) etwa in mittlerer Höhe, welcher die Verschneidungskante (11) zwischen der Scharfläche (5) und der Oberseite (12) des seitlichen Gehäusevorbaus markiert. Ein Bodenblech (13) begrenzt den Gehäusevorbau nach unten; dicht über den Bodenblech (13) enden um vertikale Wellen drehbare Wurfblätter (14), wobei vier derartige Wurfblätter über den Umfang einer Zuführeinrichtung (7) verteilt angeordnet sind. Die Zuführeinrichtung (7) besitzt eine zentrale Antriebswelle (16). Beide Zuführeinrichtung (7) sind über einen eigenen Hydraulikmotor (17) und ein nicht näher dargestelltes Getriebe (18) angetrieben. Die lediglich durch eine strichpunktierte Drehachse (15) dargestellten Drehwellen (20) (Fig. 5) sind oben in einem Deckel (19) und unten in einem Boden (21) der Zuführeinrichtungen (7) drehbar gelagert, wobei Deckel (19) und Boden (21) die Rotation der Zuführeinrichtung (7) um die zentrale Antriebswelle (16) mitmachen, d.h. mit dieser drehfest verbunden sind.

In der Draufsicht gem. Fig. 2 erkennt man, daß sich das Vorbaugehäuse im Bezug auf die Räumrichtung F nach vorne in Art seitlicher Zuführschneepflüge öffnet, wobei die beiden Seiten des Gehäusevorbaus nach innen eine Scharfläche (5) ausbilden. Die beiden Zuführeinrichtungen (7) drehen gegenläufig, die linke gem. Pfeil Z1 entgegen den Uhrzeigersinn und die rechte gem. Pfeil Z2 im Uhrzeigersinn. Während einer Umdrehung jeder Zuführeinrichtung (7) machen die Wurfblätter (14) nur eine halbe Umdrehung, wobei sich die Wurfblätter (14) der linken Zuführeinrichtung im Uhrzeigersinn gem. Pfeile W1, jene der rechten Zuführeinrichtung im Gegenuhrzeigersinn gem. den Pfeilen W2 drehen. Auf diese Weise ist sichergestellt, daß die Wurfblätter (14) in der vorderen Position parallel zur Räumrichtung F ausgerichtet sind; das bedeutet, daß sie etwa in einer Drehlage, welche der Verlängerung der Kante (11) des Gehäusevorbaus entspricht vom Schnee angeströmt werden, also erstmals in diesen einstechen, wobei das Abschleudern des Schnees dann in der innersten Postion der Wurfblätter gem. den Pfeilen S1, S2 erfolgt.

Fig. 3 zeigt eine schematische Draufsicht auf drehfest mit den Drehachsen der Wurfblätter verbundenen Riemenscheiben (22) und eine zentrale Riemenscheibe (23). Bei einer Drehung der Zuführeinrichtung gem. Pfeil Z2 ergibt sich durch die beiden Riemen (24, 25) eine Umdrehung der äußeren Riemenscheiben (22) im Gegenuhrzeigersinn gem. den Pfeilen W2 der in Fig. 2 rechts vorgesehenen Zuführeinrichtung (7). Jeder der beiden Riemen (24, 25) treibt zwei aufeinanderfolgende äußere Riemenscheiben (22) an. Ebenso gut könnten vier Riemen vorgesehen sein, für jedes Wurfblatt ein eigener. Anstelle von Riemen können auf Kettenrädern umlaufende Ketten vorgesehen sein.

Fig. 4 zeigt ein alternatives Antriebssystem in Art eines Planetengetriebes, wie schon bei Fig. 3 in der Draufsicht auf die rechte Zuführeinrichtung, entsprechend deren Drehrichtung Z2. Anstelle von Riemenscheiben sind hier äußere Planetenräder (26) drehfest mit der Drehachse (20) der Wurfblätter (14) verbunden. Die Antriebsübertragung erfolgt ausgehend von einem zentralen Sonnenrad (27) über Zwischenräder (28), welche einerseits mit dem feststehenden Sonnenrad (27), andererseits mit den Planetenrädern (26) kämmen. Die Drehrichtung der Zwischenräder (28) ergibt sich aus der für die rechte Zuführeinrichtung mit der Drehrichtung Z2 vorgesehenen Rotation der Wurfblätter im Gegenuhrzeigersinn gem. Pfeil W2. Während die Planetenräder (26) und das Sonnenrad (27) die selbe Zähnezahl besitzen ist jene der Zwischenräder (28) gerade doppelt so groß. Bei einem Umlauf der Zuführeinrichtung (7) erfolgt somit eine Umdrehung der Planetenräder (26), an denen die Wurfblätter (14) drehfest befestigt sind.

Fig. 5 zeigt einen vergrößerten Aufriß einer Zuführeinrichtung (7), deren Wurfblätter (14) mit einem bodenseitig angeordneten Planetengetriebe angetrieben sind. Eine maschinenfeste Antriebswelle (29) mit einem Antriebsritzel treibt ein drehfest mit der zentralen Antriebswelle (16) für die Zuführeinrichtung (7) verbundenes Zahnrad (30). Die Antriebswelle (16) ist drehfest mit einem zentralen Gehäuse (31) verbunden, welches wiederum drehfest mit dem Deckel (19) der Zuführeinrichtung (7) verbunden ist. Die Wurfblätter (14) sind mittels ihrer Drehwellen (20) oben im Deckel (19) und unten in einem rotierenden Getriebekasten (32) für das Planetengetriebe drehbar gelagert. Mit dem unteren Ende jeder Drehwelle (20) ist ein Planetenrad (26) drehfest verbunden, dessen Drehung über Zwischenräder (28), welche andererseits mit dem zentralen Sonnenrad (27) kämmen, gesteuert ist. Während sich die Zuführeinrichtung (7) einmal um ihre Achse dreht, machen die Planetenräder (26) eine Umdrehung. Das Sonnenrad 27 sitzt am unteren Ende einer ortsfesten Mittelwelle (33), an deren unterem Ende der Getriebekasten (32) über ein Axiallager (34) und an deren oberen Ende ein mit Deckel (19) und Getriebekasten (32) festes zentrales Rohr (38) über ein Radiallager (35) abgestützt ist. Am unteren Ende ist der Getriebekasten (32) über ein Kugellager (36) an einer zentralen Scheibe (37) abgestützt, welche an der Unterseite des Sonnenrads (27) befestigt ist.

## Patentansprüche

1. Schneeschleuder, insbesondere für hohe Räumleistung, mit zwei beidseits des Schleuderrads (2) und im Räumrichtung (F) vor dem Schleuderradgehäuse (1) angeordneten, um vertikale Achsen gegenläufig umlaufend angetriebene Zuführeinrichtungen (7), welche jeweils an ihren Außenseiten ganz oder teilweise durch ein Abweisblech (8) abgedeckt sind, welches die Zuführeinrichtung (7) eng umschließt, dadurch gekennzeichnet, daß die Zuführeinrichtung (7) im wesentlichen aus einem käfigartigen Rotor mit längs Mantellinien über den Umfang verteilt angeordneten Wurfblättern (14) besteht, wobei auch die Wurfblätter (14) um vertikale Achsen (15) umlaufend angetrieben sind und zwar in einem zur jeweiligen Zuführeinrichtung (7) entgegengesetzten Drehsinn.

2. Schneeschleuder nach Anspruch 1, dadurch gekennzeichnet, daß die Wurfblätter (14) während einer Umdrehung der Zuführeinrichtung (7) nur eine halbe Umdrehung machen, wobei die Wurfblätter (14) in ihrer vordersten Drehlage etwa parallel zur Räumrichtung (F) ausgerichtet sind.

3. Schneeschleuder nach Anspruch 1, dadurch gekennzeichnet, daß die Breite der Wurfblätter (14), welche den Durchmesser ihrer Hüllfläche bestimmt, zwischen Ya und % des Radius der Hüllfläche der Zuführeinrichtung (7) beträgt.

4. Schneeschleuder nach Anspruch 1, dadurch gekennzeichnet, daß jede Zuführeinrichtung (7) vier Wurfblätter (14) mit gegenseitigem Abstand entsprechend 45 Winkelgraden aufweist.

5. Schneeschleuder nach Anspruch 1, dadurch gekennzeichnet, daß die Wurfblätter (14) mittels eines Abtriebs von der zugeordneten Zuführeinrichtung (7) angetrieben sind.

6. Schneeschleuder nach Anspruch 5, dadurch gekennzeichnet, daß der Abtrieb als Ketten- oder Riementrieb ausgebildet ist, wobei eine Kette bzw. ein Riemen (24, 25) für den Antrieb eines oder zweier Wurfblätter (14) vorgesehen ist.

7. Schneeschleuder nach Anspruch 5, dadurch gekennzeichnet, daß der Abtrieb als Planetengetriebe ausgebildet ist, welches in einem mit der Zuführeinrichtung rotierenden Getriebekasten (32) angeordnet ist, in welchem ein zentrales Sonnenrad (27) vorgesehen und ein Planetenrad drehfest mit jeder Welle eines Wurfblatts (14) verbunden ist.

8. Schneeschleuder nach Anspruch 7, dadurch gekennzeichnet, daß zwischen Sonnenrad (27) und jedem Planetenrad (26) ein Zwischenrad (28) angeordnet ist, dessen Zähnezahl doppelt so groß ist wie die des Sonnenrads (27) bzw. des Planetenrads (28), wobei letztere dieselbe Zähnezahl besitzen.

## Revendications

1. Chasse-neige à turbine, en particulier à capacité de déblaiement élevée, comprenant deux dispositifs d'amenée (7) qui sont disposés des deux côtés de la turbine (2) et devant le carter (1) de la turbine dans la direction (F) du déblaiement, qui sont entraînés en rotation en sens inverse autour d'axes verticaux et qui sont à chaque fois recouverts totalement ou partiellement sur leurs côtés extérieurs par une tôle déflectrice (8) entourant étroitement le dispositif d'amenée (7), caractérisé par le fait que le dispositif d'amenée (7) se compose pour l'essentiel d'un rotor en forme de cage muni de lames de projection (14) disposées le long de lignes d'enveloppe en étant réparties sur la périphérie, les lames de projection (14) étant également entraînées en rotation autour d'axes verticaux (15), et ce, dans un sens de rotation opposé à celui du dispositif d'amenée correspondant (7).

2. Chasse-neige à turbine selon la revendication 1, caractérisé par le fait que les lames de projection (14) n'effectuent qu'une demi-révolution pendant une révolution du dispositif d'amenée (7), les lames de projection (14) étant dirigées de manière à peu près parallèle à la direction (F) du déblaiement lorsqu'elles sont dans leur position en rotation où elles sont le plus en avant.

3. Chasse-neige à turbine selon la revendication 1, caractérisé par le fait que la largeur des lames de projection (14), laquelle détermine le diamètre de leur surface enveloppante, est comprise entre ¹/₃ et % du rayon de la surface enveloppante du dispositif d'amenée (7).

4. Chasse-neige à turbine selon la revendication 1, caractérisé par le fait que chaque dispositif d'amenée (7) comporte quatre lames de projection (14) dont la distance mutuelle correspond à 45 degrés d'angle.

5. Chasse-neige à turbine selon la revendication 1, caractérisé par le fait que les lames de projection (14) sont entraînées au moyen d'un entraînement par le dispositif d'amenée (7) associé.

6. Chasse-neige à turbine selon la revendication 5, caractérisé par le fait que l'entraînement est réalisé sous la forme d'un entraînement à chaîne ou à courroie, une chaîne ou, respectivement, une courroie (24, 25) étant prévue pour l'entraînement d'une ou de deux lames de projection (14).

7. Chasse-neige à turbine selon la revendication 5, caractérisé par le fait que l'entraînement est réalisé sous la forme d'une train planétaire qui est disposé dans une boîte d'engrenages (32) tournant avec le dispositif d'amenée dans laquelle il est prévu une roue solaire centrale (27) et une roue planétaire solidaire en rotation de chaque arbre d'une lame de projection (14).

8. Chasse-neige à turbine selon la revendication 7, caractérisé par le fait qu'entre la roue solaire (27) et chaque roue planétaire (26) est disposée une roue satellite (28) dont le nombre de dents est le double de celui de la roue solaire (27) ou, respectivement, de la roue planétaire (26), ces dernières comportant le même nombre de dents.

## Claims

1. Rotary snow plough, especially for high ploughing capacity, comprising two feeding devices (7) which are arranged on both sides of the centrifugal wheel (2) and in direction of ploughing (F) ahead of the centrifugal wheel housing (1), and which are driven and rotate in opposite directions about vertical axes and an outside of each of which is covered entirely or partly by a flashing (8), which surrounds the feeding device (7) tightly, characterized in that the feeding device (7) essentially comprises a cage- like rotor with throwing blades (14) disposed along surface lines and distributed over the circumference thereof, the throwing blades (14) also rotating about vertical axes (15) and being driven in a direction opposite to the respective rotation of the feeding device (7).

2. Rotary snow plough according to claim 1, characterized in that the throwing blades (14) complete only half a revolution while the feeding device (7) completes a whole revolution, the throwing blades (14) being aligned in their foremost position of rotation approximately parallel to the ploughing direction (F).

3. Rotary snow plough according to claim 1, characterized in that the width of the throwing blades (14), which determines the diameter of their enveloping surface, is between % and % of the radius of the enveloping surface of the feeding device (7).

4. Rotary snow plough according to claim 1, characterized in that each feeding device (7) comprises four throwing blades (14) which are arranged in mutual distance corresponding to 45°.

5. Rotary snow plough according to claim 1, characterized in that the throwing blades (14) are driven by means of a driving mechanism from the associated feeding device (7).

6. Rotary snow plough according to claim 5, characterized in that the driving mechanism is designed as chain or belt drive, a chain or a belt (24, 25), respectively, being provided for driving one or two throwing blades (14).

7. Rotary snow plough according to claim 5, characterized in that the driving mechanism is designed as planetary drive disposed in a gear casing (32) rotating with the feeding device, in which a central sun wheel (27) is provided and a planet wheel is connected with each shaft of a throwing blade (14) so as to prevent independent rotation.

8. Rotary snow plough according to claim 7, characterized in that an intermediate wheel (28) is disposed between sun wheel (27) and each planet wheel (26), the number of teeth of the intermediate wheel being twice that of the sun wheel (27) or of the planet wheel (28), respectively, said sun wheel and said planet wheel having the same number of teeth.
